# EUROPÄISCHE PATENTSCHRIFT

(11) **EP 3 219 438 B1**
(45) Veröffentlichungstag und Bekanntmachung des Hinweises auf die Patenterteilung: **11.07.2018**
(21) Anmeldenummer: 17152336.8
(22) Anmeldetag: 20.01.2017
(51) Int. Cl.: B23Q 3/155, B24D 9/08

(54) **SCHLEIFVORRICHTIGUNG**
GRINDING DEVICE
MEULEUSE

(30) Priorität: 15.03.2016 DE 202016101430 U
(43) Veröffentlichungstag der Anmeldung: 20.09.2017
(73) Patentinhaber: Asis GmbH, 84036 Landshut (DE)
(72) Erfinder: MULTHAMMER, Hans-Jürgen, 84066 Mallersdorf-Pfaffenberg (DE)
(74) Vertreter: Wunderlich & Heim Patentanwälte Partnerschaftsgesellschaft mbB

(56) Entgegenhaltungen:
- DE-U1-202013 101 858
- FR-A1- 2 942 735
- US-A- 5 595 531
- US-A1- 2016 039 067

## Beschreibung

Die Erfindung betrifft eine Schleifvorrichtung mit einem Gehäuse, einem Drehantrieb, welcher in oder an dem Gehäuse angeordnet ist, und einem Schleifteller, welcher gegenüber dem Gehäuse drehbar und durch den Drehantrieb exzentrisch angetrieben ist, gemäß dem Oberbegriff des Anspruchs 1.

Eine gattungsgemäße Schleifvorrichtung geht beispielsweise aus der EP 2 842 689 B1 hervor. Bei dieser bekannten Schleifvorrichtung kann das scheibenförmige Schleifmedium automatisch von dem Schleifteller gelöst werden. Hierzu sind an dem Schleifteller Ausnehmungen vorgesehen, so dass die abzunehmende Schleifscheibe von einer Abnahmeeinrichtung hintergriffen werden kann. So ist ein zuverlässiges Abnehmen der Scheibe ermöglicht. Nach Aufbringen einer neuen Schleifscheibe kann dann eine Schleifbearbeitung fortgesetzt werden.

Für ein zuverlässiges Abnehmen der Schleifscheibe ist es erforderlich, dass stiftförmige Greiffinger der Abnahmeeinrichtung zuverlässig in die radialen Ausnehmungen des Schleiftellers eingreifen. Hierzu wird der Schleifteller in eine spezielle Justiereinheit mit Sensoren gefahren und dort in einer bestimmten Winkelposition justiert. Anschließend wird der so justierte Schleifteller in die Abnahmeeinrichtung verfahren, um die Schleifscheibe abzunehmen. Dies ist sehr zuverlässig, aber mechanisch und sensorisch aufwändig und zeitintensiv.

Aus der WO 00/29170 A1 ist eine motorbetriebene Handschleifmaschine bekannt, welche auch als ein Exzenterschleifer bezeichnet werden kann. Beim Exzenterschleifer ist der Schleifteller mit dem Schleifmedium frei drehbar um eine Exzenterachse gelagert, welche mit einem Exzenterabstand zu einer Drehachse des Drehantriebes angeordnet ist.

Schleifanlagen mit einer automatischen Wechselstation gehen aus der DE 20 2013 101 858 U1 und der FR 2 942 735 A1 hervor. An der separaten Wechselstation ist eine Positioniereinrichtung zum Ausrichten des Schleiftellers angeordnet.

Der Erfindung liegt die **Aufgabe** zugrunde, eine Schleifvorrichtung anzugeben, welche insbesondere für einen automatischen Schleifbetrieb besonders effizient einsetzbar ist.

Die Aufgabe wird nach der Erfindung durch eine Schleifvorrichtung mit den Merkmalen des Anspruchs 1 gelöst. Bevorzugte Ausführungsformen der Erfindung sind in den abhängigen Ansprüchen angegeben.

Die erfindungsgemäße Schleifvorrichtung ist dadurch gekennzeichnet, dass unmittelbar an der Schleifvorrichtung eine Positioniereinrichtung vorgesehen ist, mit welcher der Schleifteller beim Anhalten in eine definierte Halteposition gegenüber dem Gehäuse positionierbar ist.

Eine Grundidee der Erfindung liegt darin, zum Positionieren des Schleiftellers diesen nicht in eine Justiereinheit zu verfahren, sondern unmittelbar an der Vorrichtung eine Positioniereinrichtung vorzusehen, mit welcher der Schleifteller beim Anhalten der Drehbewegung in eine definierte Halteposition gegenüber dem Gehäuse gebracht wird. Damit stoppt der Schleifteller nach dem Schleifen stets in einer oder mehreren genau definierten Haltepositionen. Bei einem automatischen Schleifscheibenwechsel mit einem Roboterarm muss dieser nicht mehr aufwändig verstellt oder verdreht werden. Vielmehr kann der Roboterarm für einen automatischen Schleifscheibenwechsel ohne zusätzliche Mess- und Justiervorgänge direkt zu einer Abnahmeeinrichtung verfahren werden. Dies vereinfacht den Anlagenaufbau und reduziert die Zeitdauer zum Schleifscheibenwechsel. Da ein Schleifscheibenwechsel bei einer automatischen Schleifvorrichtung viele Male an einem Tag durchzuführen ist, reduziert sich so die Nebenzeit der Schleifvorrichtung erheblich. Gleichzeitig erhöht sich die Nutzzeit der Schleifvorrichtung.

Eine bevorzugte Ausführungsform der Erfindung besteht darin, dass eine Schleifscheibe lösbar an dem Schleifteller befestigt ist und dass der Schleifteller entlang seines Umfangs mindestens ein Löseelement zum Lösen der Schleifscheibe von dem Schleifteller aufweist. Die Schleifscheibe ist dabei ein scheibenförmiges Schleifmedium, welches etwa über eine Klebe- oder Klettverbindung lösbar an dem Schleifteller befestigt ist. Entlang des Umfangs des Schleiftellers sind ein oder mehrere Löseelemente zum Lösen der Schleifscheibe von dem Schleifteller vorgesehen. Die Löseelemente können grundsätzlich beliebig ausgebildet sein und haben die Funktion, ein vereinfachtes Abnehmen der Schleifscheibe vom Schleifteller zu ermöglichen.

Eine besonders vorteilhafte Ausführungsform ist gemäß der Erfindung dadurch gegeben, dass mindestens ein Löseelement als eine Ausnehmung in dem Schleifteller zum Hintergreifen der Schleifscheibe ausgebildet ist. Die Ausnehmung erstreckt sich dabei bis zu der Auflage- oder Haltefläche, an welcher die Schleifscheibe lösbar befestigt ist. Die Ausnehmung ist zum Eingreifen eines Griffelementes oder eines Lösefingers oder eines sonstigen Elementes einer automatischen Löseeinrichtung ausgebildet. Es können insbesondere mehrere Ausnehmungen entlang des Umfangs gleichmäßig oder ungleichmäßig verteilt angeordnet sein. Entsprechend können eine oder mehrere Greifeinrichtungen der Löseeinrichtung vorgesehen sein. Der Schleifteller kann dabei mehrteilig aufgebaut sein, vorzugsweise mit einem Grundteller und einer Adapterscheibe. In der Adapterscheibe sind bevorzugt die Ausnehmungen ausgebildet, wobei die Schleifscheibe lösbar an einer Stirnseite der Adapterscheibe angeordnet ist.

Grundsätzlich kann die Positioniereinrichtung beliebig ausgebildet sein. Denkbar sind mechanische Positionierelemente, wie Zahnräder oder Stellbolzen. Nach einer Weiterbildung der Erfindung ist es besonders vorteilhaft, dass die Positioniereinrichtung mindestens einen Magneten umfasst. Der Magnet kann insbesondere aktivierbar sein, etwa elektrisch oder durch mechanische Zustellung. Vorzugsweise ist ein Stabmagnet vorgesehen, welcher elektrisch durch eine Steuerung ansprechbar ist. Dabei kann der Schleifteller an bestimmten Bereichen magnetisch oder magnetisierbar ausgebildet sein, so dass eine definierte mechanische Einstellung des frei drehbaren Schleiftellers ermöglicht wird.

Nach einer Weiterbildung der Erfindung ist es bevorzugt, dass der Schleifteller drehbar um eine Exzenterachse gelagert ist, welche mit einem Exzenterabstand radial beabstandet zu einer Drehachse des Drehantriebes angeordnet ist. Durch diese exzentrische Anordnung werden kreisförmige Schleifmuster am zu bearbeitenden Werkstück weitgehend vermieden.

Nach einer weiteren Ausführungsform der Erfindung ist es bevorzugt, dass an einer Antriebswelle des Drehantriebes ein Exzenterelement befestigt ist, welches drehend um die Drehachse angetrieben ist, und dass an dem Exzenterelement der Schleifteller frei drehbar um die Exzenterachse gelagert ist. Der Exzenterabstand beträgt dabei wenige Millimeter bis einige Zentimeter. Der Schleifteller ist vorzugsweise nicht unmittelbar in dem plattenförmigen Exzenterelement angetrieben, sondern passiv frei drehbar gelagert, vorzugsweise über ein entsprechendes Wälzlager. Hingegen ist das Exzenterelement drehfest mit der Antriebswelle des Drehantriebes verbunden. Mittels der Positioniereinrichtung kann der Freilauf des Schleiftellers blockiert werden, etwa durch ein mechanisches Anschlagelement oder magnetisch.

Eine besonders zuverlässige Positionierung ergibt sich nach einer Weiterbildung der Erfindung dadurch, dass an dem Schleifteller und/oder dem Exzenterelement mindestens ein Positionierelement, insbesondere ein Eisenkern, angeordnet ist, welcher mit der Positioniereinrichtung zusammenwirkt, wobei der Schleifteller in der definierten Halteposition gehalten ist. Insbesondere bei der Verwendung eines oder mehrerer Elektromagneten kann mit einem Eisenkern als Positionierelement eine zuverlässige Justierung und Lagefixierung des Schleiftellers in einer gewünschten Position erreicht werden. Die Eisenkerne befinden sich dabei vorzugsweise seitlich oder an einer Rückseite des Schleiftellers oder des Exzenterelementes und liegen mit geringfügigem Abstand in der Halteposition dem Elektromagneten an dem Gehäuse gegenüber.

Für einen effizienten Betrieb ist es nach einer Weiterbildung der Erfindung vorteilhaft, dass eine Steuerung vorgesehen ist, mit welcher der mindestens eine Elektromagnet vor einem Wiederanfahren des Drehantriebes zum Entmagnetisieren des Positionierelementes ansteuerbar ist. Dabei kann insbesondere der Elektromagnet kurzzeitig umgepolt werden, so dass sich die Magnetisierung in dem Eisenkern aufhebt. Hierdurch können elektromagnetische Widerstände beim Schleifbetrieb vermieden oder zumindest weitgehend reduziert werden.

Für eine besonders gute Justierung ist es gemäß einer Ausführungsform der Erfindung bevorzugt, dass der Drehantrieb ein Elektromotor ist, welcher winkelgenau bewegbar und ansteuerbar ist. Hierdurch kann sichergestellt werden, dass der Drehantrieb mit dem Exzenterelement stets in einer genauen Position angehalten wird. Die Positioniereinrichtung hat somit im Wesentlichen den Zweck, den frei drehbar gelagerten Schleifteller in der gewünschten Halteposition zu fixieren. Vorzugsweise wird dabei zunächst der Elektromagnet zum Fixieren des Schleiftellers betätigt. Erst anschließend wird der Drehantrieb gestoppt und in die vorgesehene Halteposition des Drehantriebes bewegt. Der Drehantrieb kann beispielsweise ein elektronisch ansteuerbarer Schrittmotor sein. Es können jedoch auch andere geeignete Drehantriebe, so etwa Elektrosynchronmotoren, mit entsprechender Steuerung für ein winkelgenaues Bewegen und Ansteuern vorgesehen werden.

Grundsätzlich ist es möglich, die Schleifvorrichtung von Hand zu betreiben. Ein besonders effizienter Betrieb wird nach einer Weiterbildung der Erfindung dadurch erzielt, dass ein mehrgelenkiger Roboterarm vorgesehen ist, an dessen freiem Ende das Gehäuse mit dem Schleifteller angeordnet ist. Insbesondere können mit der Schleifvorrichtung lackierte Fahrzeugkarosserien oder andere großflächige Werkstücke effizient mit einer gleichbleibenden Qualität bearbeitet werden. Der Roboterarm ist dabei mit der Steuerung verbunden, so dass der Roboterarm zur Bearbeitung des Werkstücks einen vorgegebenen Weg abfahren kann.

Bei einer weiteren erfindungsgemäßen Ausführungsvariante ist es vorteilhaft, dass mindestens ein Spülkanal vorgesehen ist, mit welchem Luft oder ein anderes gasförmiges Spülmedium in das Gehäuse einleitbar ist. Hierdurch kann in dem Gehäuse der Schleifvorrichtung, insbesondere in dem Gehäuse des Drehantriebes ein Überdruck gegenüber der Umgebungsatmosphäre eingestellt werden. So wird verhindert, dass von außen Luft mit feinen Schleifpartikeln in das Gehäuse eindringen kann. Dies vermindert Verschleiß an den empfindlichen Lagern. Da auch bei elektrischen Drehantrieben eine gewisse Funkenbildung nie gänzlich ausgeschlossen werden kann und Schleifpartikel in der Luft brennbar sein können, wird so auch eine explosionsgeschützte Schleifvorrichtung geschaffen.

Eine weitere bevorzugte Ausführungsform der Erfindung besteht darin, dass eine Andruckeinheit vorgesehen ist, mit welcher der Schleifteller mit einer vorgegebenen Andruckkraft an ein zu bearbeitendes Werkstück andrückbar ist. Die Andruckeinheit kann dabei insbesondere einen Federmechanismus oder vorzugsweise einen Stellzylinder, insbesondere einen Pneumatik- oder Hydraulikzylinder aufweisen. Mit der Andruckeinheit können auch gewisse Wegdifferenzen entlang der Oberfläche des Werkstücks zuverlässig ausgeglichen werden.

Zum Erzielen eines besonders guten Schleifergebnisses ist es erfindungsgemäß vorteilhaft, dass eine Steuerung vorgesehen ist, mit welcher Drehzahl, Drehmoment und/oder eine Andruckkraft des Schleiftellers einstellbar sind. Die Steuerungswerte können fest vorgegeben sein oder abhängig von verschiedenen Sensoren während der Schleifbearbeitung variiert und nachgeregelt werden.

Eine weitere bevorzugte Ausführungsform der Erfindung besteht darin, dass mindestens ein Sensor zum Erfassen einer Beschleunigung und/oder Geschwindigkeit des Schleiftellers vorgesehen ist, dass die Steuerung mit dem Sensor verbunden ist und dass durch die Steuerung abhängig von dem Sensor ermittelten Werten Drehzahl, Drehmoment und/oder Andruckkraft des Schleiftellers steuerbar sind. Der Sensor zum Erfassen einer Beschleunigung und/oder Geschwindigkeit des Schleiftellers kann insbesondere so angeordnet sein, dass diese ein sogenanntes Rattern des Schleiftellers erfassen kann. Bei einem Rattern treten meistens wechselnde, meist periodische Bewegungen des Schleiftellers vorzugsweise in einer Richtung senkrecht zur zu bearbeitenden Oberfläche auf. Ein derartiges Rattern kann zu einem ungleichmäßigen Schleifergebnis führen, was unerwünscht ist. Sobald Ansätze eines derartigen Ratterns von dem Sensor festgestellt werden, können über die Steuerung ein oder mehrere Parameter verändert werden, etwa eine Reduzierung der Drehzahl oder der Andruckkraft oder eine Erhöhung des Drehmomentes bewirkt werden. Durch diese Maßnahmen kann ein Rattern reduziert oder insgesamt vermieden werden.

Eine weitere bevorzugte Ausführungsvariante der Erfindung liegt darin, dass über die Steuerung eine Stromaufnahme des Drehantriebes erfassbar ist und dass eine Andruckkraft der Abdruckeinheit abhängig von der Stromaufnahme gesteuert ist. Insbesondere für eine automatische Steuerung der Schleifvorrichtung ist es vorteilhaft, ein ungleichmäßiges Schleifen und insbesondere ein Rattern vorzeitig zu erkennen. Ist beispielsweise die Andruckkraft der Andruckeinheit zu groß, führt dies unmittelbar zu einer Erhöhung des Drehmomentes an dem Drehantrieb und damit zu einer Erhöhung der Stromaufnahme. Erfindungsgemäß wird diese Stromaufnahme durch entsprechende Sensoren ermittelt, wobei bei Überschreiten eines Grenzwertes die Andruckkraft entsprechend reduziert wird. Hierdurch wird sich das notwendige Drehmoment des Drehantriebes, welches insbesondere zur Aufnahme der vorgegebenen Drehzahl vorgegeben ist, wieder gesenkt.

Die Erfindung muss nicht nur ein Schleifgerät aufweisen, sondern kann auch die gesamte Anlage mit Roboterarm sowie der Abnahme- und Wechseleinrichtung zum Abnehmen und Auswechseln der Schleifscheibe umfassen.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine perspektivische Ansicht einer erfindungsgemäßen Schleifvorrichtung;
- Fig. 2: eine teilweise geschnittene Ansicht der Schleifvorrichtung von Fig. 1;
- Fig. 3: eine teilweise geschnittene Seitenansicht einer alternativen erfindungsgemäßen Schleifvorrichtung;
- Fig. 4: eine teilweise geschnittene Seitenansicht der Schleifvorrichtung von Fig. 1;
- Fig. 5: eine perspektivische Ansicht der Schleifvorrichtung von Fig. 1 mit einer Andruckeinheit;
- Fig. 6: eine vergrößerte Teilquerschnittsansicht durch einen unteren Bereich einer erfindungsgemäßen Schleifvorrichtung; und
- Fig. 7: eine schematische Querschnittsansicht durch einen unteren Bereich einer weiteren erfindungsgemäßen Schleifvorrichtung.

Eine erfindungsgemäße Schleifvorrichtung 10 gemäß Fig. 1 weist ein kastenartiges Gehäuse 12 mit Kühlrippen 14 auf. An einer Unterseite des Gehäuses 12 ist ein kreisscheibenförmiger Schleifteller 30 drehbar angeordnet. Entlang des Umfangs des Schleiftellers 30 sind radiale Absaugöffnungen 31 angeordnet, mit welchen anfallender Schleifstaub über einen Abluftkanal 16 vom zu schleifenden Werkstück abgesaugt und abgeführt werden kann. Der Abluftkanal 16 ist in einem seitlichen Gehäusekasten 15 ausgebildet, in welchem eine Steuerung und weitere Komponenten der Schleifvorrichtung 10 geschützt eingehaust sind.

An einem nach oben gerichteten Endbereich ist ein Verbindungsflansch 62 vorgesehen, an welchen eine Andruckeinheit 60 zum Aufbringen einer axialen Andruckkraft über einen mittigen Druckschaft 64 auf den Schleifteller 30 lösbar angekoppelt und angeflanscht werden kann. Die Schleifvorrichtung 10 mit der angeflanschten Andruckeinheit 60 ist in Fig. 5 dargestellt.

Die Schleifvorrichtung 10 ist als ein Exzenterschleifer ausgebildet, bei welchem der Schleifteller 30 exzentrisch zu einer Drehachse 22 eines Drehantriebes 18 angeordnet ist, wie anschaulich aus Fig. 6 hervorgeht. Eine Antriebswelle 20 des Drehantriebes 18 ist drehfest mit einem scheibenförmigen Exzenterelement 24 verbunden. Das Exzenterelement 24 wird von der Antriebswelle 18 drehend um die Drehachse 22 angetrieben. Über ein Schleiftellerlager 26 ist der Schleifteller 30 exzentrisch um eine Exzenterachse 25 drehbar in dem Exzenterelement 24 gelagert. Die Exzenterachse 25 weist einen radialen Abstand zu der Drehachse 22 der Antriebswelle 20 auf. Der Schleifteller 30 ist insgesamt frei drehend gegenüber dem Exzenterelement 24 gelagert.

Fig. 6 ist weiterhin der Aufbau des Schleiftellers 30 zu entnehmen, welcher einen sich konisch verjüngenden plattenförmigen Grundteller 32 aufweist. Der Grundteller 32 ist frei drehbar um die Exzenterachse 25 mit dem Schleiftellerlager 26 gelagert. An der in Fig. 6 nach unten gerichteten freien Seite des Grundtellers 32 ist eine kreisförmige Adapterscheibe 34 angebracht. Entlang des Umfangs der Adapterscheibe 34, welche vorzugsweise aus einem Kunststoffmaterial gebildet ist, sind radiale Ausnehmungen 35 eingebracht. Die Ausnehmungen 35 dienen zum Hintergreifen und Lösen der Schleifscheibe 36, welche lösbar an der Adapterscheibe 34 befestigt ist. In bekannter Weise ist die Schleifscheibe 36 an ihrer freien Seite mit einer Schleifkörnung versehen, um eine Schleifbearbeitung zu ermöglichen. Die Ausnehmungen 35 dienen zum Eingreifen von Eingriffs- oder Abnahmefingern einer grundsätzlich bekannten automatischen Abnahmeeinrichtung, um so die über eine lösbare Verbindung an der Adapterscheibe 34 befestigte Schleifscheibe 36 bei Verschleiß zu lösen. Anschließend kann an einer Wechselstation eine neue Schleifscheibe 36 auf die Adapterscheibe 34 aufgesetzt werden. Die lösbare Verbindung kann etwa eine Klebe- oder Klettverbindung, eine Schraub-, Klemm- oder Spannverbindung sein.

Um den frei drehbar gelagerten Schleifteller 30 für ein automatisiertes Abnehmen der Schleifscheibe 36 in einer definierten Halte- und Abnahmeposition zu fixieren, in welcher vorzugsweise die Eingriffs- und Abnahmefinger in die Ausnehmungen 35 eingreifen können, ist gemäß der Erfindung an dem Gehäuse 12 eine Positioniereinrichtung 40 mit einem Trommelmagneten 44, also einem trommelförmigen Elektromagneten, vorgesehen, wie in den Figuren 2 und 6 dargestellt ist. Für ein definiertes Anhalten des Schleiftellers 30 wird der Trommelmagnet 44 über eine Stromzuleitung 46 elektrisch aktiviert. An einem rückwärtigen, zum Elektromagneten gerichteten Bereich des Schleiftellers 30 sind an definierten Positionen Positionierelemente 50 angebracht, welche als ein magnetisierbarer Eisenkern ausgebildet sind. Bei einem Stoppen des Drehantriebes 18 ist somit der ansonsten unmagnetische Schleifteller 30 in einer definierten Halteposition magnetisch fixiert, bei der sich Elektromagnet und der Eisenkern unmittelbar gegenüberliegen. Somit kann die Schleifvorrichtung 10 ohne zusätzliche Justiervorgänge umgehend in eine Abnahmeeinrichtung zum Abnehmen und Wechseln der Schleifscheibe 36 gefahren werden.

In der Ausführungsvariante gemäß Fig. 3 ist der Elektromagnet als ein Stabmagnet 42 ausgebildet, welcher gezielt auf das Positionierelement 50 einwirken kann, welches fest an der Rückseite des Schleiftellers 30 angebracht ist. Zur Vermeidung von magnetischen Widerständen bei einem Wiederanfahren der Schleifvorrichtung 10 kann das Positionierelement 50 entmagnetisiert werden. Dies kann über den Elektromagneten im Gehäuse 12 selbst oder über einen Elektromagneten in dem Schleifteller 30 erfolgen. Der Elektromagnet wird durch eine Steuerung beim oder unmittelbar vor einem Wiederanfahren entsprechend zur Entmagnetisierung aktiviert.

Die Schnittdarstellung gemäß Fig. 4 zeigt den Verlauf des Abluftkanals 16 in dem Gehäusekasten 15, welcher sich seitlich an dem Gehäuse 12 befindet. Der Abluftkanal 16 ist über nicht dargestellte Schlauchleitungen mit einer Absaugeinrichtung, insbesondere einer Absaugpumpe, verbunden, so dass Schleifstaub aus dem Bereich des Schleiftellers 30 über die Absaugöffnungen 31 abgesaugt werden kann. Neben einer Absaugung von Umgebungsluft mit Schleifstäuben kann über eine nicht dargestellte Zuführleitung ein Spülgas in das Innere des Gehäuses 12 und des Drehantriebes 18 über Spülleitungen 56 eingeleitet werden, welche schematisch in Fig. 6 dargestellt sind. Hierdurch kann in dem Gehäuse 12 ein Überdruck eingestellt werden, so dass Umgebungsluft mit Schleifstaub nicht in das Gehäuse 12 eindringen kann. Dies reduziert den Aufwand für Abdichtungen und vermindert insgesamt den Verschleiß des Drehantriebes 18 und der Lager der Antriebswelle 20. Neben einem guten Verschleißschutz wird auch insgesamt eine explosionsgeschützte Anordnung hierdurch erreicht.

Eine weitere Ausführungsform einer erfindungsgemäßen Schleifvorrichtung 10 geht im Zusammenhang mit Figur 7 hervor. Dabei ist ein Schleifteller 30 mit einer bolzenartigen Drehachse 33 frei drehbar in einem Exzenterelement 24 gelagert, welches wiederum drehend über die Antriebswelle 20 angetrieben ist. Die Mittenachse der Antriebswelle 20 weist einen Exzenterabstand zu der Mittenachse der bolzenförmigen Drehachse 33 des Schleiftellers 30 auf. An der bolzenförmigen Drehachse 33 ist im Bereich des Exzenterelementes 24 ein magnetisch ansprechendes Positionierelement 50 angeordnet. Gegenüberliegend hierzu sind in dem Exzenterelement 24 Radialführungen 38 ausgebildet, in welchen Dauermagnete 48 zwischen einer radial innenliegenden Blockierstellung und einer Rückzugsstellung verschiebbar gelagert sind. Bei einem stillstehenden oder langsam drehenden Drehteller 30 werden die Dauermagnete 48 über eine Rückstelleinrichtung 39 in die in Figur 7 dargestellte Blockierposition gedrückt. Mit einer ansteigenden Drehzahl des Exzenterelementes 24 werden die Dauermagnete 48 durch die Zentrifugalkraft radial nach außen in ihre Rückzugsstellung gedrückt. In dieser Position kann der Schleifteller 30 mit seiner Drehachse 33 frei drehen in dem Exzenterelement 24. Bei einem Anhalten des Exzenterelementes 24 durch eine entsprechende Anhaltebewegung der Antriebswelle 20 lässt die Zentrifugalkraft nach, wobei die Dauermagnete 48 in die Sperrposition gemäß Figur 7 gedrückt werden. In dieser Sperrposition wirken die Dauermagnete 48 mit dem magnetisierbaren Positionierelement 50 zusammen, so dass der Schleifteller 30 in einer definierten Winkelposition gegenüber dem Exzenterelement 24 gestoppt und gehalten wird. Bei einem entsprechenden winkelgenauen Anhalten der Antriebswelle 20 befindet sich so der Schleifteller 30 in einer genauen Position, welche eine einfache Abnahme einer Schleifscheibe 36 ermöglicht.

## Patentansprüche

1. Schleifvorrichtung mit
- einem Gehäuse (12),
- einem Drehantrieb (18), welcher in oder an dem Gehäuse (12) angeordnet ist, und
- einem Schleifteller (30), welcher gegenüber dem Gehäuse (12) drehbar und durch den Drehantrieb (18) exzentrisch angetrieben ist,
**dadurch gekennzeichnet,**
**dass** unmittelbar an der Schleifvorrichtung (10) eine Positioniereinrichtung (40) vorgesehen ist, mit welcher der Schleifteller (30) beim Anhalten in eine definierte Halteposition gegenüber dem Gehäuse (12) positionierbar ist.

2. Schleifvorrichtung nach Anspruch 1,
**dadurch gekennzeichnet,**
**dass** eine Schleifscheibe (36) lösbar an dem Schleifteller (30) befestigt ist und dass der Schleifteller (30) entlang seines Umfangs mindestens ein Löseelement zum Lösen der Schleifscheibe (36) von dem Schleifteller (30) aufweist.

3. Schleifvorrichtung nach Anspruch 2,
**dadurch gekennzeichnet,**
**dass** das mindestens eine Löseelement als eine Ausnehmung (35) in dem Schleifteller (30) zum Hintergreifen der Schleifscheibe (36) ausgebildet ist.

4. Schleifvorrichtung nach einem der Ansprüche 1 bis 3,
**dadurch gekennzeichnet,**
**dass** die Positioniereinrichtung (40) mindestens einen Magneten (42, 44) umfasst.

5. Schleifvorrichtung nach einem der Ansprüche 1 bis 4,
**dadurch gekennzeichnet,**
**dass** der Schleifteller (30) drehbar um eine Exzenterachse (25) gelagert ist, welche mit einem Exzenterabstand radial beabstandet zu einer Drehachse (22) des Drehantriebes (18) angeordnet ist.

6. Schleifvorrichtung nach Anspruch 5,
**dadurch gekennzeichnet,**
**dass** an einer Antriebswelle (20) des Drehantriebes (18) ein Exzenterelement (24) befestigt ist, welches drehend um die Drehachse (22) angetrieben ist, und dass an dem Exzenterelement (24) der Schleifteller (30) frei drehbar um die Exzenterachse (25) gelagert ist.

7. Schleifvorrichtung nach einem der Ansprüche 1 bis 6,
**dadurch gekennzeichnet,**
**dass** an dem Schleifteller (30) und/oder dem Exzenterelement (24) mindestens ein Positionierelement (50), insbesondere ein Eisenkern, angeordnet ist, welcher mit der Positioniereinrichtung (40) zusammenwirkt, wobei der Schleifteller (30) in der definierten Halteposition gehalten ist.

8. Schleifvorrichtung nach Anspruch 7,
**dadurch gekennzeichnet,**
**dass** eine Steuerung vorgesehen ist, mit welcher der mindestens eine Elektromagnet (42, 44) vor einem Wiederanfahren des Drehantriebes (18) zum Entmagnetisieren des Positionierelementes (50) ansteuerbar ist.

9. Schleifvorrichtung nach einem der Ansprüche 1 bis 8,
**dadurch gekennzeichnet,**
**dass** der Drehantrieb (18) ein Elektromotor ist, welcher winkelgenau bewegbar und ansteuerbar ist.

10. Schleifvorrichtung nach einem der Ansprüche 1 bis 9,
**dadurch gekennzeichnet,**
**dass** ein mehrgelenkiger Roboterarm vorgesehen ist, an dessen freiem Ende das Gehäuse (12) mit dem Schleifteller (30) angeordnet ist.

11. Schleifvorrichtung nach einem der Ansprüche 1 bis 10,
**dadurch gekennzeichnet,**
**dass** mindestens ein Spülkanal (56) vorgesehen ist, mit welchem Luft oder ein anderes gasförmiges Spülmedium in das Gehäuse (12) einleitbar ist.

12. Schleifvorrichtung nach einem der Ansprüche 1 bis 11,
**dadurch gekennzeichnet,**
**dass** eine Andruckeinheit (60) vorgesehen ist, mit welcher der Schleifteller (30) mit einer vorgegebenen Andruckkraft an ein zu bearbeitendes Werkstück andrückbar ist.

13. Schleifvorrichtung nach einem der Ansprüche 1 bis 12,
**dadurch gekennzeichnet,**
**dass** eine Steuerung vorgesehen ist, mit welcher Drehzahl, Drehmoment und/oder eine Andruckkraft des Schleiftellers (30) einstellbar sind.

14. Schleifvorrichtung nach einem der Ansprüche 1 bis 13,
**dadurch gekennzeichnet,**
**dass** mindestens ein Sensor zum Erfassen einer Beschleunigung und/oder Geschwindigkeit des Schleiftellers (30) vorgesehen ist,
**dass** die Steuerung mit dem Sensor verbunden ist und
**dass** durch die Steuerung abhängig von den von dem Sensor ermittelten Werten Drehzahl, Drehmoment und/oder Andruckkraft des Schleiftellers (30) steuerbar sind.

15. Schleifvorrichtung nach Anspruch 13 oder 14,
**dadurch gekennzeichnet,**
**dass** über die Steuerung eine Stromaufnahme des Drehantriebes (18) erfassbar ist und
**dass** eine Andruckkraft der Andruckeinheit (60) abhängig von der Stromaufnahme gesteuert ist.

## Claims

1. Sanding device having
- a housing (12),
- a rotary drive (18), which is arranged in or on the housing (12), and
- a sanding wheel (30) which is rotatable with respect to the housing (12) and driven eccentrically by the rotary drive (18),
**charcterized** in that
directly on the sanding device (10) a positioning means (40) is provided, with which the sanding wheel (30), when being stopped, can be positioned in a defined holding position with respect to the housing (12).

2. Sanding device according to claim 1,
**characterized in that**
a sanding disk (36) is releasably fixed on the sanding wheel (30) and
**in that** along its circumference the sanding wheel (30) has at least one release element for releasing the sanding disk (36) from the sanding wheel (30).

3. Sanding device according to claim 2,
**characterized in that**
the at least one release element is designed as a recess (35) in the sanding wheel (30) for engaging behind the sanding disk (36).

4. Sanding device according to any one of claims 1 to 3,
**characterized in that**
the positioning means (40) comprises at least one magnet (42, 44).

5. Sanding device according to any one of claims 1 to 4,
**characterized in that**
the sanding wheel (30) is rotatably supported about an eccentric axis (25) which is arranged at an eccentric distance in a radially spaced manner to an axis of rotation (22) of the rotary drive (18).

6. Sanding device according to claim 5,
**characterized in that**
on a drive shaft (20) of the rotary drive (18) an eccentric element (24) is fixed which is driven in a rotating manner about the axis of rotation (22) and
**in that** on the eccentric element (24) the sanding wheel (30) is supported freely rotatable about the eccentric axis (25).

7. Sanding device according to any one of claims 1 to 6,
**characterized in that**
on the sanding wheel (30) and/or the eccentric element (24) at least one positioning element (50), in particular an iron core, is arranged which interacts with the positioning means (40), wherein the sanding wheel (30) is held in the defined holding position.

8. Sanding device according to claim 7,
**characterized in that**
a control is provided, with which the at least one electromagnet (42, 44) can be actuated to demagnetize the positioning element (50) prior to a restarting of the rotary drive (18).

9. Sanding device according to any one of claims 1 to 8,
**characterized in that**
the rotary drive (18) is an electric motor which can be moved and actuated with angular precision.

10. Sanding device according to any one of claims 1 to 9,
**characterized in that**
a multi-jointed robot arm is provided, at the free end of which the housing (12) with the sanding wheel (30) is arranged.

11. Sanding device according to any one of claims 1 to 10,
**characterized in that**
at least one flushing channel (56) is provided, with which air or another gaseous flushing medium can be introduced into the housing (12).

12. Sanding device according to any one of claims 1 to 11,
**characterized in that**
a contact pressure unit (60) is provided, with which the sanding wheel (30) can be pressed with a predetermined contact pressure on a workpiece to be processed.

13. Sanding device according to any one of claims 1 to 12,
**characterized in that**
a control is provided, with which speed of rotation, torque and/or a contact pressure of the sanding wheel (30) can be set.

14. Sanding device according to any one of claims 1 to 13,
**characterized in that**
at least one sensor for detecting an acceleration and/or speed of the sanding wheel (30) is provided,
**in that** the control is connected to the sensor and
**in that**, depending on the values determined by the sensor, speed of rotation, torque and/or contact pressure of the sanding wheel (30) can be controlled by the control.

15. Sanding device according to claim 13 or 14,
**characterized in that**
by way of the control a current consumption of the rotary drive (18) can be detected and
**in that** a contact pressure of the contact pressure unit (60) is controlled depending on the current consumption.

## Revendications

1. Dispositif de meulage comportant
- un boîtier (12),
- un entraînement en rotation (18), qui est disposé dans ou niveau du boîtier (12), et
- un plateau de meulage (30), qui peut tourner par rapport au boîtier (12) et est entrainé de manière excentrique par l'entraînement en rotation (18),
**caractérisé en ce**
**qu'**est prévu, directement au niveau du dispositif de meulage (10), un système de positionnement (40), avec lequel le plateau de meulage (30) peut être positionné lors de l'arrêt dans une position de maintien définie par rapport au boîtier (12).

2. Dispositif de meulage selon la revendication 1,
**caractérisé en ce**
**qu'**un disque de meulage (36) est fixé de manière amovible au niveau du plateau de meulage (30) et
en ce que le plateau de meulage (30) présente, le long de sa périphérie au moins un élément de détachement servant à détacher le disque de meulage (36) du plateau de meulage (30).

3. Dispositif de meulage selon la revendication 2,
**caractérisé en ce**
**que** l'au moins un élément de détachement est réalisé sous la forme d'un évidement (35) dans le plateau de meulage (30) servant à venir en prise par l'arrière avec le disque de meulage (36).

4. Dispositif de meulage selon l'une quelconque des revendications 1 à 3,
**caractérisé en ce**
**que** le système de positionnement (40) comprend au moins un aimant (42, 44).

5. Dispositif de meulage selon l'une quelconque des revendications 1 à 4,
**caractérisé en ce**
**que** le plateau de meulage (30) est monté de manière à pouvoir tourner autour d'un axe excentrique (25), qui est disposé de manière espacée radialement avec une excentricité par rapport à un axe de rotation (22) de l'entraînement en rotation (18).

6. Dispositif de meulage selon la revendication 5,
**caractérisé en ce**
**qu'**est fixé au niveau d'un arbre d'entraînement (20) de l'entraînement en rotation (18) un élément excentrique (24), qui est entraîné en rotation autour de l'axe de rotation (22), et
en ce que le plateau de meulage (30) est monté de manière à pouvoir tourner librement autour de l'axe excentrique (25) au niveau de l'élément excentrique (24).

7. Dispositif de meulage selon l'une quelconque des revendications 1 à 6,
**caractérisé en ce**
**qu'**est disposé au niveau du plateau de meulage (30) et/ou au niveau de l'élément excentrique (24), au moins un élément de positionnement (50), en particulier un noyau de fer, qui coopère avec le système de positionnement (40), le plateau de meulage (30) étant maintenu dans la position de maintien définie.

8. Dispositif de meulage selon la revendication 7,
**caractérisé en ce**
**qu'**une commande est prévue, avec laquelle l'au moins un électroaimant (42, 44) peut être piloté avant un redémarrage de l'entraînement en rotation (18) pour démagnétiser l'élément de positionnement (50).

9. Dispositif de meulage selon l'une quelconque des revendications 1 à 8,
**caractérisé en ce**
**que** l'entraînement en rotation (18) est un moteur électrique, qui peut être entrainé et piloté avec une précision angulaire.

10. Dispositif de meulage selon l'une quelconque des revendications 1 à 9,
**caractérisé en ce**
**qu'**est prévu un bras de robot à articulations multiples, au niveau de l'extrémité libre duquel le boîtier (12) est disposé avec le plateau de meulage (30).

11. Dispositif de meulage selon l'une quelconque des revendications 1 à 10,
**caractérisé en ce**
**qu'**est prévu au moins un canal de rinçage (56), avec lequel de l'air ou un autre milieu de rinçage sous forme gazeuse peut être acheminé dans le boîtier (12).

12. Dispositif de meulage selon l'une quelconque des revendications 1 à 11,
**caractérisé en ce**
**qu'**est prévue une unité d'appui (60), avec laquelle le plateau de meulage (30) peut être appuyé contre une pièce à usiner avec une force d'appui prédéfinie.

13. Dispositif de meulage selon l'une quelconque des revendications 1 à 12,
**caractérisé en ce**
**qu'**est prévue une commande, avec laquelle la vitesse de rotation, le couple de rotation et/ou une force d'appui du plateau de meulage (30) peuvent être réglés.

14. Dispositif de meulage selon l'une quelconque des revendications 1 à 13,
**caractérisé en ce**
**qu'**est prévu au moins un capteur servant à détecter une accélération et/ou une vitesse du plateau de meulage (30),
en ce que la commande est reliée au capteur et
en ce que la vitesse de rotation, le couple de rotation et/ou la force d'appui du plateau de meulage (30) peuvent être commandés par la commande en fonction des valeurs déterminées par le capteur.

15. Dispositif de meulage selon la revendication 13 ou 14,
**caractérisé en ce**
**qu'**une consommation de courant de l'entraînement en rotation (18) peut être détectée par l'intermédiaire de la commande, et
**qu'**une force d'appui de l'unité de compression (60) est commandée en fonction de la consommation de courant.
